# EUROPÄISCHE PATENTSCHRIFT

(11) **EP 0 630 743 B1**
(45) Veröffentlichungstag und Bekanntmachung des Hinweises auf die Patenterteilung: **05.08.1998**
(21) Anmeldenummer: 94107410.6
(22) Anmeldetag: 13.05.1994
(51) Int. Cl.: B31B 29/00

(54) **Vorrichtung zum kontinuierlichen Herstellen von Umschlägen, Beuteln, Versandtaschen u. dgl.**
Machine for continuous manufacture of wrappers, pouches, envelopes, etc.
Appareil pour la fabrication continue d'enveloppes, de bourses, de sachets d'envoi etc.

(30) Priorität: 21.05.1993 DE 4317071
(43) Veröffentlichungstag der Anmeldung: 28.12.1994
(73) Patentinhaber: Winkler & Dünnebier Maschinenfabrik und Eisengiesserei KG, D-56564 Neuwied (DE)
(72) Erfinder: Blümle, Martin, D-56593 Horhausen (DE)
(74) Vertreter: Schieferdecker, Lutz, Dipl.-Ing.

(56) Entgegenhaltungen:
- FR-A- 2 207 456
- FR-A- 2 601 899
- US-A- 3 967 544

## Beschreibung

Die Erfindung betrifft ein Verfahren und eine Vorrichtung zum Herstellen von insbesondere aus Papier bestehenden Umschlägen, Beutein, Versandtaschen u. dgl. Produkten mit den Merkmalen der Oberbegriffe der Ansprüche 1 und 5.

Die hier interessierenden Produkte können Seitenfalten aufweisen, zwingend notwendig ist dies jedoch nicht. Sie bestehen in der Regel in einstückiger Ausbildung aus einem Vorderteil, einem Rückenteil sowie mindestens einer Bodenklappe für einen Standboden und gegebenenfalls einer Verschlußklappe. Zur Herstellen dienen bahnförmiger Werkstoff oder einzelne Zuschnitte bzw. Rohlinge. Der bahnförmige Werkstoff bzw. die einzelnen Zuschnitte werden mit Vorbrüchen versehen, die Kontur wird beschnitten und die einzelnen Zuschnitte bzw. Rohling werden gefaltet sowie mit Leim versehen.
Gemäß der FR A-2 601 899 ist es darüberhinaus bekannt, bei der Herstellung den die obere Bodenklappe bildenden Werkstoff zickzackförmig zurückzuversetzen und gleichzeitig den Werkstoff für die andere, innenliegende Bodenklappe einzuschlagen. Dabei wird die eine Bodenklappe des zunächst flach liegenden, schlauchartig geschlossenen Rohlings mittels eines Saugelementes angehoben und mit Hilfe eines schräg bewegbaren Druckelementes Z-förmig zurückgefaltet und niedergedrückt. In diesen Bewegungsvorgang ist das Einfalten der anderen Bodenklappe integriert, die somit in der Faltstation ebenfalls ein- bzw. zurückgeschwenkt wird, so daß sie zwischen den die erste Bodenklappe tragenden Werkstoff und diese Bodenklappe zu liegen kommt. Die Herstellung erfolgt ruckweise, da der Rohling in der Faltstation eine ruhende Postion einnimmt und weil auch die zweite Bodenklappe in der Faltstation zurückgeklappt wird. Der mit der bekannten Vorrichtung verbundene Arbeitsaufwand ist groß und möglicherweise führte die bekannte Vorrichtung auch nicht zu dem angestrebten Ziel. Vor allem ist nämlich offen, auf welche Weise die zweite Bodenklappe exakt zurückgeschwenkt und unter die erste Bodenklappe gelegt werden kann.

Der Erfindung liegt daher gegenüber diesem Stand der Technik die Aufgabe zugrunde, ein Verfahren und eine Vorrichtung der genannten Art derart zu verbessern, daß die Herstellung der Teile einfacher und sicherer sowie mit möglichst großer Fertigungsgeschwindigkeit möglich ist.

Zur Lösung dieser Aufgabe sieht die Erfindung mit den Merkmalen des kennzeichnenden Teiles des Anspruches 1 bzw. mit den Merkmalen des kennzeichnenden Teiles des Anspruches 5 vor, daß der die eine Bodenklappe bildende Werkstoff bei kontinuierlichem Weitertransport zickzackförmig entgegen der Transportrichtung zurückversetzt wird bzw. daß das Saugelement zum zickzackförmigen, entgegen der Transportrichtung gerichteten Zurückversetzen und zugleich zum Absenken der einen Bodenklappe vorgesehen ist. Da in der Faltstation bzw. Rückfaltvorrichtung nur eine Bodenklappe zickzackförmig zurückversetzt wird, können das schlauchförmige Bahnstück bzw. der Rohling selbst kontinuierlich weiterbewegt werden. Dies ist mit einer deutlichen Erhöhung der Arbeitsgeschwindigkeit und somit einer Verbesserung der Maschinenleistung verbunden.

Die zweite Bodenklappe wird sodann mit Hilfe einer nachgeschalteten Baugruppe in grundsätzlich bekannter Weise umgelegt.

Die Zickzack-Rückfaltvorrichtung ist zusätzlich als besondere Station in der zur Herstellung der Umschläge, Beutel, Versandtaschen o. dgl. dienenden Vorrichtung angeordnet und ist wegen der kontinuierlich durchführbaren Verfahrensschritte wirksam, ohne daß dabei eine Produktionsunterbrechung erfolgt. Auch behalten die Teile beim Durchlaufen der Zickzack-Rückfaltvorrichtung ihre Lage bei und müssen hierzu nicht gedreht oder gewendet werden. Der Rückfaltvorgang wird kontinuierlich und automatisch bei der gleichen Geschwindigkeit durchgeführt wie die Fertigung in den anderen Stationen der Vorrichtung.

Das zickzackförmige Zurückfalten erfolgt vorzugsweise, nachdem die als Ausgangswerkstoff dienende Bahn oder der als Ausgangswerkstoff dienende Zuschnitt Schlauchform erhalten haben.

Gemäß einer bevorzugten Ausführungsform ist mindestens ein Saugelement vorgesehen, das an der rückfaltbaren Bodenklappe an greift und diese im wesentlichen parallel zur Transportebene hoch hebt, während der schlauchförmige Zuschnitt bzw. die in Schlauchform gebrachte Werkstoffbahn kontinuierlich weiterbewegt wird. Gleichzeitig fixiert mindestens ein Falzmesser mit seiner Falzschneide einen Rückfaltvorbruch, so daß sich dann die Bodenklappe nach dem Absenken des Saugelementes auf das herzustellende Teil legen kann. Die Bahn bzw. der Rohling wird weiterbewegt, während sich das Saugelement absenkt, und das Saugelement gibt schließlich die Bodenklappe frei, sobald der zickzackförmige Rückfaltvorgang abgeschlossen ist.

In Weiterbildung der Erfindung sind mehrere, gleichzeitig wirksame Saugelemente und mehrere, ebenfalls gleichzeitig wirksame Falzmesser vorgesehen, um sicherzustellen, daß die Bodenklappe einwandfrei zickzackförmig zurückgefaltet wird.

Weitere Gestaltungen der Erfindung gehen aus Unteransprüchen hervor.

Die Erfindung wird nachstehend anhand von Ausführungsbeispielen, die in der Zeichnung dargestellt sind, näher beschrieben. Dabei zeigen:
- Fig. 1 :: eine Abwicklung eines Zuschnitts von einem Umschlag, Beutel bzw. von einer Versandtasche;
- Fig. 2:: eine Darstellung der verschiedenen Verfahrensschritte bei der Herstellung von Umschlägen, Beuteln bzw. Versandtaschen unter Verwendung einer erfindungsgemäßen Vorrichtung;
- Fig. 3:: in kleinerem Maßstab eine schematische Seitenansicht einer Vorrichtung zum Herstellen von Umschlägen, Beuteln, Versandtaschen u. dgl.;
- Fig. 4:: in größerem Maßstab eine schematische Seitenansicht der Rückfaltvorrichtung zum Arbeiten an bahnförmigem Werkstoff;
- Fig. 5:: schematisch in nochmals größerem Maßstab sowie in Seitenansicht eine Einzelheit der Rückfaltvorrichtung aus Fig. 4 mit dem Saugelement beim Ansaugen der vorlaufenden, zickzackförmig rückfaltbaren Bodenklappe und mit dem Falzmesser in der hinteren oder Warteposition;
- Fig. 6:: eine Einzelheit wie in Fig. 5 mit angehobenem Saugelement, wobei zugleich das Falzmesser mit seiner Falzschneide am Rückfaltvorbruch anliegt;
- Fig. 7:: eine Einzelheit wie in den Figuren 5 und 6, wobei das Saugelement wieder nahezu abgesenkt ist und das Falzmesser mit seiner Falzschneide noch vor dem Zurückschwenken an dem Rückfaltvorbruch anliegt;
- Fig. 8:: schematisch eine Draufsicht auf wesentliche Elemente der Rückfaltvorrichtung;
- Fig. 9:: in größerem Maßstab eine schematische Darstellung wie in Fig. 4 von einer abgewandelten Ausführungsform für einzeln zu verarbeitende, schlauchförmige Rohlinge.

Ein Zuschnitt 1 für einen nachfolgend Produkt 1' genannten Umschlag, Beutel, Versandtasche o. dlg. umfasst gemäß Fig. 1 ein Vorderteil 2 z.B. mit einer Verschlußklappe 3 und zwei ein Rückenteil 4 bildende Rückenteilhälften 5 und 6 sowie eine Bodenklappe 7 und jeweils bodenseitig an den Rückenteilhälften 5, 6 angeordnete Bodenklappenhälften 8, 9. Sobald die beiden Rückenteilhälften 5, 6 mittels Mittelklebung miteinander verbunden sind, liegt anstelle des Zuschnitts 1 ein schlauchförmiger Rohling vor, wobei die beiden Bodenklappenhälften 8, 9 eine zum Rückenteil 4 gehörende Bodenklappe 1o bilden, die in Fig. 2 ( Verfahrensschritt E) obenaufliegend dargestellt ist.

Der Zuschnitt 1 weist ferner je ein Seitenteil 11 bzw. 12 zwischen dem Vorderteil 2 und den beiden Rückenteilhälften 5, 6 auf. Diese Seitenteile 11, 12 dienen zur Bildung von Seitenfalten, wozu ferner mehrere Vorbrüche in Gestalt von je einem Vorderteil-Längsvorbruch 13 bzw. 14, je einem Rückenteil - Längsvorbruch 15 bzw. 16 und je einem mittleren Längsvorbruch 17, 18 vorgesehen sind. Die Längsvorbrüche 13 - 18 gliedern die Seitenteile 11 und 12 in jeweils zwei Längsstreifen 19 und 2o bzw. 21 und 22, die jeweils paarweise die Seitenfalten 23, 24 ergeben,wie dies auch in Fig. 2 (Verfahrensschritt L) dargestellt ist.

Schließlich weist der Zuschnitt 1 noch mehrere Quervorbrüche auf. Hierzu gehören ein Verschlußklappen- Quervorbruch 25, ein Bodenklappen- Quervorbruch 26 sowie in dessen Verlängerung liegende Quervorbrüche 27 und 28, welche die Bodenklappenhälften 8, 9 begrenzen. Der Bodenklappenquervorbruch 26 erstreckt sich ferner geradlinig auch durch Boden-Seitenlaschen 29, 3o, die sich in Verlängerung der Seitenteile 11, 12 befinden.

Auch sind noch Winkelvorbrüche 31, 32 bodenseitig in den Seitenteilen 11, 12 vorgesehen und jeweils ein Rückfaltvorbruch 33 bzw. 34 erstreckt sich parallel zu den Quervorbrüchen 27, 28 bodenseitig quer durch die Rückenteilhälften 5, 6 von deren jeweiligem Außenrand 35, 36 bis zur jeweiligen Schnittstelle 37, 38 der Winkelvorbrüche 31, 32 mit den jeweiligen, mittleren Längsvorbrüchen 17, 18 der Seitenteile 11, 12.

Das Herstellungsverfahren zur Erzeugung eines Produktes 1' besteht gemäß Fig. 2 bei Verwendung von bahnförmigem Werkstoff 4o z.B. aus folgenden Verfahrensschritten.

Gemäß dem Verfahrensschritt A werden zunächst die Längsvorbrüche 13 - 18 sowie die Quervorbrüche und die Winkelvorbrüche in den Werkstoff 40 eingebracht. Sodann werden die erforderlichen Schnitte gemäß Verfahrensschritt B erzeugt und beim Verfahrensschritt C wird die Seitenklappe 6 auf ihrer Innenseite mit einer Leimspur 41 versehen. Beim Verfahrensschritt D werden die Seitenklappen 5 und 6 umgefaltet, so daß gemäß Verfahrensschritt E ein schlauchförmiges Bahnstück 42 entsteht. Die beiden Bodenklappenhälften 8 und 9 bilden jetzt zusammen eine rückenseitige Bodenklappe 1o.

Beim nächsten Verfahrensschritt X wird die Bodenklappe 1o parallel zur Oberfläche des schlauchförmigen Bahnstückes 42 entgegen ihrer Transportrichtung (Pfeil a) in Richtung des Pfeiles b zickzackförmig zurückversetzt, wodurch die aus den beiden Bodenklappenhälften 8,9 bestehende Bodenklappe 1o auf den beiden das Rückenteil 4 bildenden Rückenteilhälften 5, 6 zu liegen kommt. Gleichzeitig klappen die beiden Boden-Seitenlaschen 29, 3o nach außen. Dieser Verfahrensschritt X erfolgt entweder gemäß Fig. 2, wenn das schlauchförmige Bahnstück 42 noch mit dem bahnförmigen Werkstoff verbunden ist oder an einem bereits abgetrennten, schlauchförmigen Rohling 1'' gemäß Fig. 9. Das Abtrennen der Produkte 1' erfolgt gemäß Fig. 2 zwischen den Verfahrensschritten Y und F und somit nach dem Verfahrensschritt X. Das Abtrennen eines Rohlings 1'' kann aber auch vor dem Verfahrensschritt X erfolgen.

Bei den weiteren Verfahrensschritten J, Y, F, K und L werden noch im jeweils erforderlichen Umfang die verschiedenen Teile beleimt, umgefaltet und miteinander verklebt, bis schließlich das fertige Produkt 1' gemäß Verfahrenschritt L vorliegt. Beim zickzackförmigen Zurückversetzen der Bodenklappe 1o schwenkt diese um die Rückfaltvorbrüche 33, 34 (Fig. 1) und legt sich dabei nicht nur auf das schlauchförmige Bahnstück 42, sondern auch auf einen mit umgeklappten Rückenteil - Querstreifen 43, der sich zwischen den Quervorbrüchen 27 und 28 einerseits und den Rückfaltvorbrüchen 33, 34 andererseits gemäß Fig. 2,(Verfahrensschritt E) befindet. Dieser Rückenteil - Querstreifen 43 ist ein Rücken-Rückfaltteil, das als Schwenkarm für die Bodenklappe 1o dient.

Mehrere Stationen einer Vorrichtung 44 zur Durchführung des Verfahrens gemäß Fig. 2 sind in Fig. 3 schematisch dargestellt. Diese Vorrichtung 44 umfasst zur Durchführung des die Bodenklappe 1o betreffenden, zickzackförmigen Rückfaltvorganges auch eine Rückfaltvorrichtung 45. Nur diese interessiert im Rahmen der vorliegenden Erfindung.

Die Rückfaltvorrichtung 45 umfasst gemäß Fig. 4 eine in Gestellwänden 46 gelagerte Umlenkrolle 47 für den bahnförmigen Werkstoff 4o , wobei dieser bahnförmige Werkstoff 4o der Umlenkrolle 47 in Gestalt von noch zusammenhängenden, schlauchförmigen Bahnstücken 42 zugeführt wird. Ferner sind eine Arbeitswalze 48 und ein Druckwalzenpaar 49, 5o und Führungselemente 51, 52 sowie 53 und 54 jeweils vor bzw. hinter der Arbeitswalze 48 vorgesehen.

Die Rückfaltvorrichtung 45 weist ferner mindestens ein Saugelement 55 und ein Falzmesser 56 auf. Sowohl das Saugelement 55 als auch das Falzmesser 56 sind jeweils an Armen 57 bzw. 58 angeordnet. Das Saugelement 55 und das Falzmesser 56 sind um den jeweiligen Arm 57 bzw. 58 als Radius schwenkbar gelagert. Dies geschieht um Schwenkachsen 59, 6o, an denen jeweils ein geeigneter, in den Figuren nicht dargestellter Antrieb angreift.

Gemäß der Draufsicht in Fig. 8 sind drei Falzmesser 56 mit ihren Haltern 61 auf der Schwenkachse 6o angeordnet. Zwei Falzmesser 56 befinden sich jeweils weit außen und sind im Bereich der Ränder der schlauchförmigen Bahnstücke-42 wirksam. Ferner sind gemäß Fig. 8 auch mehrere Saugelemente 55 vorgesehen, die mit ihren Saugöffnungen auf die Arbeitswalze 48 hin gerichtet sind und die ferner Finger 62 aufweisen können, die mechanisch wirksam sind. Auch eine Faltplatte 63 (Fig. 8) kann anstelle eines mittig angeordneten Saugelementes vorgesehen sein.

Die Funktion und Wirkungsweise der Rückfaltvorrichtung 45 wird vor allem anhand der Darstellungen in den Figuren 5, 6 und 7 deutlich.

Gemäß Fig. 5 befindet sich ein schlauchförmiges, noch nicht von dem bahnförmigen Werkstoff 4o (Fig. 2) abgetrenntes Bahnstück 42 zwischen den beiden Führungselementen 51 und 52 und liegt mit seiner in Transportrichtung a vorlaufenden Bodenklappe 1o unmittelbar unter dem/den Saugelementen 55. Eine Saugöffnung 64 des/der Saugelemente 55 befindet sich unmittelbar über der Bodenklappe 1o. Die andere Boden- klappe 7 des schlauchförmigen Bahnstückes 42 liegt auf der Arbeitswalze 48 auf. Zwischen den beiden Bodenklappen 7 und 1o befinden sich die teilweise zusammengefalteten Boden-Seitenlaschen 29, 3o, von denen die eine Boden-Seitenlasche 3o in den Figuren 5 und 6 zu sehen ist. Das/die Saugelemente 55 befinden sich gemäß der in Fig. 5 dargestellten Arbeitsstellung in einer abgesenkten Position, während das/die Falzmesser 56 sich noch in ihrer hinteren oder Warteposition befinden.

Gemäß Fig. 6 haben der/die Saugelemente 55 die Bodenklappe 10 in eine Stellung parallel zur Transportrichtung a bzw. zur Transportebene Z im Bereich der Arbeitswalze 48 angehoben, wobei der Rückenteil-Querstreifen 43 (siehe auch Fig. 2, Verfahrensschritt E) in eine stehende Lage zur Ebene des schlauchförmigen Bahnstückes 42 gelangt ist.

Gleichzeitig verschwenken die Boden-Seitenlaschen 29, 3o. Ferner schwenkt das Falzmesser 56 bzw. es schwenken die Falzmesser 56 in ihre Arbeitsposition und legen sich mit ihren Falzmesserschneiden 65 an den Rückfaltvorbruch 33 bzw. 34, der/die zwischen dem Rückenteil- Querstreifen 43 bzw. dem Rücken- Rückfaltteil 43 und der anderen Bodenklappe 7 angeordnet sind ( Fig. 6).

Beim nächsten Arbeitsschritt senken sich die Saugelemente 55 gemäß Fig. 7 wieder ab, während sich die Falzmesser 56 noch mit dem schlauchförmigen Bahnstück 42 weiter bewegen, damit die Falzmesserschneide 65 so lange wie möglich an dem/den Rückfaltvorbrücken 33, 34 fixierend anliegt. Gleichzeitig schwenkt der Rückenteil-Querstreifen 43 / das Rücken- Rückfaltteil 43 aus der Position gemäß Fig. 6 in die Position gemäß Fig. 7 im Uhrzeigersinn und legt sich schließlich auf das Rückenteil 4, wenn der/die Saugelemente 55 zurückgeschwenkt sind. Gleichzeitig hat sich die Bodenklappe 1o auf den Rückenteil-Querstreifen 43/ das Rücken-Rückfaltteil 43 gelegt, womit der zickzackförmige Rückfaltvorgang der Bodenklappe 1o beendet ist.

Während die Saugelemente 55 die Bodenklappe 1o anheben, bewegt sich das schlauchförmige Bahnstück 42 in Transportrichtung a weiter, und wenn das/ die Saugelemente 55 die Bodenklappe 1o wieder absenken, ist der Rückfaltvorgang abgeschlossen. Die Falzmesser 56 haben dabei eine weitgehend nur stabilisierende Funktion.

Wie die Figuren 4 - 7 ferner zeigen, sind die Arme 57 der Saugelemente 55 und die Arme 58 der Falzmesser 56 in der Warte- und in der Arbeitsstellung jeweils annähernd senkrecht zueinander angeordnet. Ferner liegen die Schwenkachsen 59, 6o der Saugelemente 55 und der Falzmesser 56 parallel zur Transportebene der schlauchförmigen Bahnstücke 42 sowie quer zur Transportrichtung a der Bahnstücke 42. Das/die Falzmesser 56 weisen schließlich jeweils eine in Transportrichtung a weisende Falzmesserschneide 65 auf.

Während die Figuren 4 - 7 eine Rückfaltvorrichtung 45 beim Arbeiten an noch zusammenhängenden, schlauchförmigen Bahnstücken 42 betrifft, zeigt Fig. 9 eine Rückfaltvorrichtung 45' für bereits in Einzelstücke geschnittene, schlauchförmige Rohlinge 1''. Die Saugelemente 55 und die Falzmesser 56 sowie ihre Lagerung und ihre Antriebe unterscheiden sich nicht von denen der Rückfaltvorrichtung 45. Ein Unterschied besteht nur insofern, als die Arbeitswalze 48' eine Saugeinrichtung 7o mit Saugöffnungen 71 an ihrem Umfang oder eine Greifereinrichtung aufweist, damit die einzelnen, schlauchförmigen Rohlinge 1'' sicher auf ihrem Umfang gehalten sind. Ferner sind zusätzliche Führungsrollen 72 und Führungselemente 73 vorgesehen, um eine einwandfreie Funktion sicherzustellen.

Einzelheiten der Saugeinrichtung 7o bzw. der Greifereinrichtung interessieren hier nicht und sind grundsätzlich bekannt.

Bei dem Produkt 1' handelt es sich um einen Umschlag, dessen Rückenteil 4 aus zwei Rückenteilhälften 5 und 6 besteht, die mittels Mittenklebung miteinander verbunden werden. Das Rückenteil 4 kann aber auch einstückig sein und mittels Seitenklebung mit dem einen oder anderen Seitenteil 11 bzw. 12 verbunden werden. Auch ist es möglich, daß das Produkt 1' keine Seitenfalten 23, 24 (siehe Fig. 2, Verfahrensschritt L) aufweist. Die Produkte 1' können also unterschiedlich gestaltet sein, und dennoch ist eine Z-förmige bzw. zickzackförmige Rückfaltung der einen Bodenklappe 1o unter Zuhilfenahme des Rückenteil-Querstreifens 43 bzw. des Rücken-Rückfaltteiles 43 möglich. Die Erfindung ist daher nicht auf die Verwendung bei bestimmten Produkten und auch nicht auf die konkret dargestellten Ausführungsbeispiele beschränkt, vielmehr sind weitere Abwandlungen möglich, ohne von dem grundsätzlichen Erfindungsgedanken abzuweichen.

Dazu gehören auch solche Ausführungsformen der Erfindung, gemäß denen die Saugelemente 55 eine lineare oder zumindest teilweise lineare Hubbewegung ausführen. Auch ist es möglich, eine Arbeitswalze 48 ' mit ihrer Saugeinrichtung 7o gemäß Fig. 9 in Verbindung mit der Rückfaltvorrichtung 45 gemäß den Fig. 4 - 7 einzusetzen.

## Patentansprüche

1. Verfahren zum Herstellen von insbesondere aus Papier bestehenden Umschlägen, Beuteln, Versandtaschen u. dgl. Produkten (1') mit oder ohne Seitenfalten (23, 24), wobei die Produkte (1') mindestens ein Vorderteil (2), ein Rückenteil (4) sowie mindestens eine Bodenklappe (7, 10) für einen Standboden und gegebenenfalls eine Verschlußklappe (9) aufweisen, wozu bahnförmiger Werkstoff (4) oder einzelne Zuschnitte (1) bzw. Rohlinge (1'') bearbeitet, hierzu mit Vorbrüchen (13-18 bzw. 25-27 bzw. 31-34) versehen, die Kontur beschnitten und die einzelnen Zuschnitte (1 ) bzw. Rohlinge (1'') gefaltet sowie mit Leim versehen werden und wobei eine Bodenklappe (10) bildender Werkstoff zickzackförmig zurückversetzt wird,
dadurch gekennzeichnet, daß der die Bodenklappe (10) bildende Werkstoff bei kontinuierlichem Weiter-Transport eines schlauchförmigen Bahnstückes (42) bzw. eines bereits in Einzelstücke geschnittenen, schlauchförmigen Rohlings (1'') zickzackförmig entgegen der Transportrichtung zurückversetzt wird.

2. Verfahren nach Anspruch 1, dadurch gekennzeichnet, daß die Bodenklappe (10) beim kontinuierlichn Transport des Werktstoffes (40) erfaßt, sodann angehoben und sodann bei weiterhin kontinuierlichem Vorschub des Rohlings (1'') bzw. eines schlauchförmigen Bahnstückes (42) wieder abgesenkt wird.

3. Verfahren nach mindestens einem der vorhergehenden Ansprüche, dadurch gekennzeichnet, daß die Bodenklappe (10) mit Hilfe von Saugluft an ihrer Rückseite angehoben und mit Hilfe des Saugluftelementes (55) sodann wieder abgesenkt wird, während sich der Rohling (1'') / das schlauchförmige Bahnstück (42) kontinuierlich in Transportrichtung weiterbewegt.

4. Verfahren nach mindestens einem der vorhergehenden Ansprüche, dadurch gekennzeichnet, daß die Bodenklappe (10) angehoben, zurückversetzt und abgesenkt wird, während der Rohling (1'')/ das schlauchförmige Bahnstück (42) über eine Arbeitswalze (48) läuft.

5. Vorrichtung zur Durchführung des Verfahrens nach Anspruch 1 mit einer die Bodenklappe (10) anhebenden, mindestens ein Saugelement (55) aufweisenden Rückfaltvorrichtung (45, 45'), wobei das Saugelement (55) zum Anheben der Bodenklappe (10) vorgesehen ist,
dadurch gekennzeichnet, daß das Saugelement (45) zum zick-zack-förmigen, entgegen der Transportrichtung gerichteten Zurückversetzen und zugleich zum Absenken der Bodenklappe (10) vorgesehen ist.

6. Vorrichtung nach Anspruch 5, dadurch gekennzeichnet, daß das Saugelement (55) an der Bodenklappe (10) angreifend sie in paralleler Lage zur Transportebene anhebend und bei Weitertransport des schlauchförmigen Bahnstückes (42)/ des schlauchförmigen Rohlings (1'') zurückversetzend und sodann absenkend angeordnet und angetrieben ist.

7. Vorrichtung nach mindestens einem der vorhergehenden Vorrichtungsansprüche, dadurch gekennzeichnet, daß die Rückfaltvorrichtung (45, 45') eine Arbeitswalze (48) umfaßt.

8. Vorrichtung nach mindestens einem der vorhergehenden Vorrichtungsansprüche, dadurch gekennzeichnet, daß das Saugelement (55) radial zu der Arbeitswalze (48) und daß ein Falzmesser (46) tangential zur Arbeitswalze (48) jeweils hin- und zurückbewegbar ist.

9. Vorrichtung nach mindestens einem der vorhergehenden Vorrichtungsansprüche, dadurch gekennzeichnet, daß mehrere Saugelemente (55) und mehrere Falzmesser (56) vorgesehen sind.

10. Vorrichtung nach mindestens einem der vorhergeehenden Vorrichtungsansprüche, dadurch gekennzeichnet, daß die Saugelemente (55) und die Falzmesser (56) jeweils an Armen (57, 58) angeordnet sowie um die Arme (57, 58) als Radius schwenkbar gelagert sind.

11. Vorrichtung nach mindestens einem der vorhergehenden Vorrichtungsansprüche, dadurch gekennzeichnet, daß die Arme (57) der Saugelemente (55) und die Arme (58) der Falzmesser (56) in der Warte- und in der Arbeitsstellung jeweils annähernd senkrecht zueinander angeordnet sind.

12. Vorrichtung nach mindestens einem der vorhergehenden Vorrichtungsansprüche, dadurch gekennzeichnet, daß die Schwenkachsen (59, 60) der Saugelemente (55) und der Falzmesser (56) parallel zur Transportebene der schlauchförmigen Bahnstücke (42)/ schlauchförmigen Rohling (1'') sowie quer zur Transportrichtung der Bahnstücke (42) / Rohlinge (1'') angeordnet sind.

13. Vorrichtung nach mindestens einem der vorhergehenden Vorrichtungsansprüche, dadurch gekennzeichnet, daß das Falzmesser (56) eine in Transportrichtung weisende Falzmesserschneide (65) aufweist.

14. Vorrichtung nach mindestens einem der vorhergehenden Vorrichtungsansprüche, dadurch gekennzeichnet, daß das Falzmesser (56) so angeordnet ist, daß es an einem Rückfaltvorbruch (33, 34) eines Rücken-Rückfaltteiles (43) angreift.

15. Vorrichtung nach mindestes einem der vorhergehenden Vorrichtungsansprüche, dadurch gekennzeichnet, daß die Saugelemente (55) eine zumindest teilweise lineare Hubbewegung ausführen.

## Claims

1. A process for the production of envelopes, bags, despatch pouches and the like products (1'), in particular comprising paper, with or without side folds (23, 24), wherein the products (1') have at least a front portion (2), a rear portion (4) and at least one bottom flap (7, 10) for a bottom for the product to stand upon, and possibly a closure flap (9), for which purpose material (4) in web form or individual blanks (1) or blank portions (1'') are processed, provided for that purpose with preliminary breaks (13-18 or 25-27 or 31-34), the contour is cut to size and the individual blanks (1) or blank portions (1'') are folded and provided with glue, and wherein material forming a bottom flap (10) is moved back in a zig-zag shape,
characterised in that the material forming the bottom flap (10) is moved back in a zig-zag shape in opposite relationship to the direction of transportation movement in continuous further transportation movement of a tubular web portion (42) or a tubular blank portion (1'') which has already been cut into individual pieces.

2. A process according to claim 1 characterised in that upon continuous transportation movement of the material (40) the bottom flap (10) is engaged, then lifted and then lowered again upon further continuous advance movement of the blank portion (1'') or a tubular web portion (42).

3. A process according to at least one of the preceding claims characterised in that the bottom flap (10) is lifted by means of suction air at its rear side and then lowered again by means of the suction air element (55) while the blank portion (1'')/the tubular web portion (42) is continuously moved further along in the direction of transportation movement.

4. A process according to at least one of the preceding claims characterised in that the bottom flap (10) is lifted, moved back and lowered, while the blank portion (1'')/the tubular web portion (42) is passing over a working roller (48).

5. Apparatus for carrying out the process according to claim 1 comprising at least one folding-back device (45, 45') which lifts the bottom flap (10) and which has at least one suction element (55), wherein the suction element (55) is provided for lifting the bottom flap (10),
characterised in that the suction element (45) is provided for moving back the bottom flap in a zig-zag shape in the opposite direction to the direction of transportation movement and at the same time for lowering the bottom flap (10).

6. Apparatus according to claim 5 characterised in that the suction element (55) is arranged and driven to engage the bottom flap (10), lift it in a parallel position with respect to the plane of transportation movement and upon further transportation movement of the tubular web portion (42)/the tubular blank portion (1'') to move it back and then lower it.

7. Apparatus according to at least one of the preceding apparatus claims characterised in that the folding-back device (45, 45') includes a working roller (48).

8. Apparatus according to at least one of the preceding apparatus claims characterised in that the suction element (55) is movable forward and back radially relative to the working roller (48) and that a folding blade (56) is movable forward and back tangentially with respect to the working roller (48).

9. Apparatus according to at least one of the preceding apparatus claims characterised in that there are provided a plurality of suction elements (55) and a plurality of folding blades (56).

10. Apparatus according to at least one of the preceding apparatus claims characterised in that the suction elements (55) and the folding blades (56) are respectively arranged on arms (57, 58) and are mounted pivotably about the arms (57, 58) as a radius.

11. Apparatus according to at least one of the preceding apparatus claims characterised in that the arms of the suction elements (55) and the arms (58) of the folding blades (56) are each arranged approximately perpendicularly relative to each other in the waiting position and in the working position.

12. Apparatus according to at least one of the preceding apparatus claims characterised in that the pivot axes (59, 60) of the suction elements (55) and the folding blades (56) are arranged parallel to the plane of transportation movement of the tubular web portions (42)/tubular blank portions (1'') and transversely with respect to the direction of transportation movement of the web portions (42)/blank portions (1'').

13. Apparatus according to at least one of the preceding claims apparatus claims characterised in that the folding blade (56) has a folding blade cutting edge (65) which faces in the direction of transportation movement.

14. Apparatus according to at least one of the preceding apparatus claims characterised in that the folding blade (56) is so arranged that it engages a preliminary fold-back break (33, 34) of a rear fold-back portion (43).

15. Apparatus according to at least one of the preceding apparatus claims characterised in that the suction elements (55) perform an at least partially linear stroke movement.

## Revendications

1. Procédé de fabrication d'enveloppes, de sacs, de pochettes d'expédition et de produits analogues (1') notamment en papier avec ou sans plis latéraux (23, 24), les produits (1') présentant au moins une partie avant (2), une partie arrière (4) ainsi qu'au moins un volet de fond (7, 10), pour un fond stationnaire et le cas échéant un volet de fermeture (9), à cette fin un matériau en forme de bande (4) ou des pièces découpées individuelles (1) respectivement ébauches (1'') sont traitées, sont pourvues de ruptures préalables (13, 18 respectivement 25-27 respectivement 31-34), le contour est découpé et les différentes pièces découpées (1) respectivement ébauches (1'') sont pliées et enduites d'une colle et où un matériau formant un volet de fond (10) est décalé en arrière en forme de zigzag,
caractérisé en ce que le matériau formant le volet de fond (10), lors d'un transport ultérieur continu d'un tronçon de bande tubulaire (42) respectivement d'une ébauche tubulaire (1'') déjà découpée en pièces individuelles, est décalé en arrière en forme de zigzag contre la direction de transport.

2. Procédé selon la revendication 1, caractérisé en ce que le volet de fond (10), lors du transport continu du matériau (40) est saisi, ensuite relevé et ensuite abaissé de nouveau lors d'une avance toujours continue de l'ébauche (1'') respectivement d'un tronçon de bande tubulaire (42).

3. Procédé selon au moins l'une des revendications précédentes, caractérisé en ce que le volet de fond (10) est relevé à l'aide d'air d'aspiration à son côté arrière et est abaissé ensuite de nouveau à l'aide de l'élément fonctionnant par air d'aspiration (55) tandis que l'ébauche (1'') / le tronçon de bande tubulaire (42) se déplace d'une manière continue dans la direction de transport.

4. Procédé selon au moins l'une des revendications précédentes, caractérisé en ce que le volet de fond (10) est relevé, décalé vers l'arrière et abaissé tandis que l'ébauche (1'') / le tronçon de bande tubulaire (42) passe sur un rouleau de travail (48).

5. Dispositif pour la mise en oeuvre du procédé selon la revendication 1 avec un dispositif de pliage arrière (45, 45') relevant le volet de fond (10), présentant au moins un élément d'aspiration (55), l'élément d'aspiration (55) étant prévu pour relever le volet de fond (10),
caractérisé en ce que l'élément d'aspiration (45) est prévu pour le décalage en arrière en forme de zigzag, dirigé contre la direction de transport et en même temps pour l'abaissement du volet de fond (10).

6. Dispositif selon la revendication 5, caractérisé en ce que l'élément d'aspiration (55) est disposé et entraîné pour venir en prise avec le volet de fond (10), pour le relever en position parallèle au plan de transport et pour le décaler en arrière lors du transport ultérieur du tronçon de bande tubulaire (42) / de l'ébauche tubulaire (1'') et pour l'abaisser ensuite.

7. Dispositif selon au moins l'une des revendications de dispositif précédentes, caractérisé en ce que le dispositif de pliage vers l'arrière (45, 45') comprend un rouleau de travail (48).

8. Dispositif selon au moins l'une des revendications de dispositif précédentes, caractérisé en ce que l'élément d'aspiration (55) est déplacable respectivement vers l'avant et vers l'arrière radialement au rouleau de travail (48) et un couteau de plage (46) tangentiellement au rouleau de travail (48).

9. Dispositif selon au moins l'une des revendications de dispositif précédentes, caractérisé en ce que sont prévus plusieurs éléments d'aspiration (55) et plusieurs couteaux de pliage (56).

10. Dispositif selon au moins l'une des revendications de dispositif précédentes, caractérisé en ce que les éléments d'aspiration (55) et les couteaux de pliage (56) sont disposés respectivement à des bras (57, 58) et sont logés de manière pivotante autour des bras (57, 58) comme rayon.

11. Dispositif selon au moins l'une des revendications de dispositif précédentes, caractérisé en ce que les bras (57) des éléments d'aspiration (55) et les bras (58) des couteaux de pliage (56) sont disposés dans la position d'attente et de travail respectivement approximativement perpendiculairement les uns aux autres.

12. Dispositif selon au moins l'une des revendications de dispositif précédentes, caractérisé en ce que les axes de pivotement (59, 60) des éléments d'aspiration (55) et des couteaux de plage (56) sont disposés parallèlement au plan de transport des tronçons de bande tubulaires (42) / de l'ébauche tubulaire (1'') ainsi que transversalement à la direction de transport des tronçons de voie (42) / ébauches (1'').

13. Dispositif selon au moins l'une des revendications de dispositif précédentes, caractérisé en ce que le couteau de plage (56) présente un tranchant de couteau de plage (65) orienté dans la direction de transport.

14. Dispositif selon au moins l'une des revendications de dispositif précédentes, caractérisé en ce que le couteau de pliage (56) est disposé de telle manière qu'il s'applique à une rupture préalable de plage vers l'arrière (33, 34) d'une pièce arrière de pliage vers l'arrière (43).

15. Dispositif selon au moins l'une des revendications de dispositif précédentes, caractérisé en ce que les éléments d'aspiration (55) exécutent un mouvement de course au moins partiellement linéaire.
